# EUROPÄISCHE PATENTSCHRIFT

(11) **EP 3 265 624 B1**
(45) Veröffentlichungstag und Bekanntmachung des Hinweises auf die Patenterteilung: **22.09.2021**
(21) Anmeldenummer: 16713991.4
(22) Anmeldetag: 01.03.2016
(51) Int. Cl.: E04F 10/04

(54) **FÄCHERARTIGER SONNEN- ODER WETTERSCHUTZ**
FAN-SHAPED SUN OR WEATHER PROTECTION
PROTECTION EN ÉVENTAIL CONTRE LES INTEMPÉRIES OU LE SOLEIL

(30) Priorität: 04.03.2015 EP 15157599
(43) Veröffentlichungstag der Anmeldung: 10.01.2018
(73) Patentinhaber: Radius Sonnen und Wetterschutz GmbH, 3296 Arch (CH)
(72) Erfinder: GUGGISBERG, Urs, 4584 Lüterswil (CH)
(86) Internationale Anmeldenummer: PCT/IB2016/051122
(87) Internationale Veröffentlichungsnummer: WO 2016/139575

(56) Entgegenhaltungen:
- EP-A2- 0 963 495
- WO-A1-2005/017298
- BE-A- 396 458
- DE-U1-202012 104 640
- US-A- 3 298 422
- US-B1- 6 640 868

## Beschreibung

### Technisches Gebiet der Erfindung

Die Erfindung bezieht sich auf einen fächerartigen Sonnen- bzw. Wetterschutz und insbesondere, jedoch nicht ausschliesslich, auf ein Antriebssystem zum Aufspreizen der Holmen eines solchen fächerartigen Sonnen- bzw. Wetterschutzes.

### Stand der Technik

Ein fächerförmiger Wetterschutz (nachstehend: Fächer) ist z.B. aus der europäischen Patentanmeldung EP0963495A2 bekannt. Da er an einer einzigen Stelle befestigt werden kann, lässt er sich so gestalten, dass er um mehrere Achsen drehbar gelagert ist. Insofern lassen sich solche Wetterschutzanordnungen sehr flexibel und vielfältig einstellen. Um die Flexibilität und Vielfältigkeit eines solchen Wetterschutzes zu gewähren, wird ein relativ komplexer, mechanischer Antriebsmechanismus für das Aufspreizen und Zusammenfalten des Fächers angewendet. Der Antriebsmechanismus muss in der Lage sein, die Kräfte, welche beim Öffnen, Zusammenfalten, Drehen und Kippen des Schutzes benötigt werden, auszuüben. Ferner muss der Antriebsmechanismus eventuelle hohe Belastung durch Wind, Regen, Schnee usw. auf dem Schutz ertragen können. Folglich sind die bisher angewendeten Antriebsmechanismen komplex und robust gebaut. Ferner ist die Geschwindigkeit der Bewegung beim Öffnen bzw. Schliessen des Fächers sehr stark durch dessen Antriebsmechanismus beschränkt. Somit besteht ein Bedarf an einem vereinfachten Antriebsmechanismus, welcher ein schnelles Aufspreizen bzw. Zusammenfalten des Fächers ermöglicht.

Aus US3298422A ist es bekannt, eine zylindrische Schraubenfeder zum automatischen Schliessen eines Sonnenschutzes einzusetzen. Die in der zentralen Lagerung der Rippen angeordnete Feder übt eine Drehkraft auf das Ende der äussersten Rippe aus. Diese Anordnung hat den Nachteil, dass sie sich nur für kleinere bzw. leichtere Fächer geeignet ist. Bei grösseren oder schwereren Fächern müssten die Teile, die die Drehkräfte tragen, übermässig stark dimensioniert sein. Ferner bringt die Anwesenheit der Schraubenfeder im zentralen Mechanismus weitere Nachteile, in dem es entsprechend schwieriger wird, weitere Antriebs-, Kipp- oder Drehmechanismen einzubauen.

Bei Regenschirmen und ähnlich gebildeten Sonnenschirmen ist es bekannt, das tragende Untergestell mit Gasfedern zu versehen, um z.B. ein automatisches Öffnen des Schirms zu ermöglichen. Eine solche Anordnung ist in der Einleitung des deutschen Gebrauchsmusters DE202012104640U1 erwähnt. Ein solches Gestell ist für einen fächerförmigen Sonnenschutz jedoch nicht geeignet.

Aus WO2005/017298A2 ist es bekannt, ein faltbares Mückennetz mittels eines elektrischen Motors oder eines Hydraulikzylinders anzutreiben. Diese Anordnung hat den Nachteil, dass sie Strom verbraucht und stets an einer externen Energiequelle (Stromanschluss bzw. Hydraulikpumpe) angeschlossen werden muss. Ferner findet in der WO2005/017298A2 kein Vorspannen der Öffnungs- bzw. Schliessungsbewegung statt, weil eine entsprechende Antriebsenergie im elektrischen Motor bzw. im Hydraulikzylinder nicht speicherbar ist.

Aus BE396458A ist es bekannt, ein vorgespanntes Schliessen eines fächerförmigen Sonnenschutzes mittels zweier Federwellen sowie zweier entsprechenden Zugseilen, welche durch Ösen der Holme laufen, bereitzustellen. Damit die Teile nicht einzeln an eine Wand befestigt werden müssen, werden die Federwellen auf einem Tafel zusammen mit der Lagerung der Holme montiert. Wegen des grossen Tafels, bzw. wegen der fest montierten Federwellen, weist diese Anordnung den Nachteil auf, dass ein vielseitiges Kippen oder Drehen des Fächers erschwert bzw. verunmöglicht wird. Ferner stellen die Federwellen, Zugseilen und Ösen einen relativ komplizierten und fehleranfälligen Mechanismus dar.

### Kurze Beschreibung der Erfindung

Die WO01/23692A2 offenbart eine gattungsgemäße Wetterschutzvorrichtung mit den Merkmalen des Oberbegriffs, wobei ein Spannbügel an Zwischenpositionen von zwei Holmen angeordnet ist und über ein in der Mitte des Spannbügels angebrachtes Gelenk verfügt, das mit einer Drehfeder vorspannbar ist. Dieses mechanisch aufwendig konstruierte Vorspannelement, zusammengesetzt aus dem Gelenk und der Drehfeder, ist zwischen den Holmen angeordnet und leitet die Antriebsenergie indirekt von den Holmen in die Feder, wobei auch (Antriebs)Energie für eine Knick- und Streckbewegung des Spannbügels aufgewandt werden muss.

### Kurze Beschreibung der Erfindung

Um mindestens einige der o.g. Nachteile im Stand der Technik zu beseitigen, sieht die Erfindung einen fächerartigen Sonnen- oder Wetterschutz gemäss Anspruch 1 vor. Dank des Vorspannelements kann das Aufspreizen bzw. Zusammenfalten des Fächers schnell und einfach betätigt werden, wobei auf einen komplizierten und kostenspieligen Antriebsmechanismus verzichtet werden kann.

Die Erfindung wird anhand der beigelegten Zeichnungen beschrieben, in welchen:
Figur 1 zeigt in einer schematischen Draufsicht ein erstes Beispiel eines erfindungsgemässen Fächer in einem aufgespreizten Zustand.
Figur 2 zeigt in einer schematischen Draufsicht den in Fig. 1 abgebildeten Fächer in einem zusammengefalteten Zustand.
Figur 3 zeigt in einer schematischen Draufsicht eine vergrösserte Darstellung des in Fig. 2 angedeuteten Ausschnitts A.
Figur 4 zeigt in einer schematischen Seitenansicht den in Fig. 2 abgebildeten Fächer im geschlossenen Zustand.
Figur 5 zeigt in einer schematischen Draufsicht eine vergrösserte Darstellung des in Fig. 4 angedeuteten Ausschnitts B.
Figur 6 zeigt in einer schematischen Draufsicht ein zweites Beispiel eines erfindungsgemässen Fächers in einem aufgespreizten Zustand.
Figur 7 zeigt in einer schematischen Draufsicht den in Fig. 6 abgebildeten Fächer in einem zusammengefalteten Zustand.
Figur 8 zeigt in einer schematischen Draufsicht eine Variante des ersten Ausführungsbeispiels im aufgespreizten Zustand.
Figur 9 zeigt in einer schematischen Draufsicht den in Fig. 8 abgebildeten Fächer in einem zusammengefalteten Zustand.
Figur 10 zeigt in einer schematischen Draufsicht eine vergrösserte Darstellung des in Fig. 9 angedeuteten Ausschnitts C.
Figur 11 zeigt in einer schematischen Seitenansicht den in Fig. 9 abgebildeten Fächer im zusammengefalteten Zustand.
Figur 12 zeigt in einer schematischen Draufsicht eine vergrösserte Darstellung des in Fig. 11 angedeuteten Ausschnitts D.
Figur 13 zeigt in einer schematischen Draufsicht ein Beispiel davon, wie einer der in den vorhergehenden abgebildeten Fächer auf abnehmbare Weise z.B. an einer Wand aufgehängt werden kann.
Figur 14 zeigt in einer schematischen Seitenansicht die in Fig. 13 abgebildete beispielhafte Aufhängung.

### Detaillierte Beschreibung der Erfindung

In der folgenden detaillierten Beschreibung werden Ausführungsbeispiele der Erfindung beschrieben. Der Begriff "Fächer" wird verstanden als eine aufspreizbare Anordnung von mindestens zwei Holmen, deren radialen inneren Enden sich in einem gemeinsamen Knotenbereich gelagert sind, welche Holme sich im Wesentlichen radial nach aussen in einer gemeinsamen Ebene verlaufen, und welche sich in Umfangsrichtung, bezogen auf eine orthogonal zur Ebene verlaufende Achse im Knotenbereich, in der genannten Ebene auseinander aufgespreizt und zueinander zusammengebracht werden können. Auf diese Weise bilden die Holme einen fächerartigen aufspreizbaren Rahmen, welcher mit einem flexiblen oder faltbaren Stoff wie z.B. eine Plane, ein Netz, eine Folie, ein Tuch oder ein Zusammenbau von z.B. Platten oder Blättern versehen werden kann. Diese zahlreichen möglichen Abdeckungen des Fächers werden nachstehend kollektiv durch den Begriff "Plane" bezeichnet. Ein solcher Fächer kann im aufgespreizten Zustand eine Fläche von mindestens einem Quadratmeter oder mindestens drei Quadratmeter bilden.

Die Figuren 1 bis 3 zeigen einen Fächer 1, der mehrere Holme 2,3,7,7', eine Plane 8 und ein Knotenelement 4 aufweist. In diesem Beispiel sind sechs Holme abgebildet: zwei davon, 2,3, sind grössere, starre Aussenholme, die einen Grossteil des Gewichts des Fächers 1 an das Knotenelement 4 übertragen und die im geöffneten Zustand des Fächers die Plane 8 angespannt halten können. Vier kleinere Holme 7, 7' unterstützen und/oder versteifen die Plane 8 und übertragen jeweils einen Anteil des Gewichts der Plane 8, insbesondere während des Öffnens bzw. Schliessens des Fächers, an das Knotenelement 4. In diesem Beispiel ist einer, 3, der Holme fest mit dem Knotenelement 4 verbunden, wobei die weiteren Holme 2,7,7' an ihren radial nach Innen gelegenen Enden im Knotenelement 4 drehbar gelagert sind. Zu diesem Zweck weist das Knotenelement 4 für jeden der beweglichen (drehbaren) Holme 2,7,7' eine Drehlagerung 15,16. Die Holme 2,3,7,7' und die Drehlagerungen sind vorzugsweise so angeordnet, dass die Holme 2,3,7,7' im geschlossenen Zustand des Fächers 1 im Wesentlichen parallel nebeneinander in der Ebene des Fächers 1 liegen können. Aus diesem Grund ist das radiale innere Ende des Holms 2 mit einem abgeschrägten Endteil versehen. Das Knotenelement 4 kann z.B. zwei parallele Platten aufweisen, zwischen welchen die inneren Enden der Holme 2,3,7,7' gelagert sind. In diesem Beispiel sind die Holme 2,7, 7' drehbar um Achsen 15 bzw. 16 gelagert, wobei der Holm 3 fest mit dem Knotenelement 4 verbunden ist. Der Holm 3 kann jedoch auch drehbar gelagert werden. Der Holm 3 kann auch als die Fläche einer Wand gebildet werden. Auch im letzteren Fall wird er in dieser Beschreibung als Holm bezeichnet. Das Knotenelement 4 ist als ein einziges Element abgebildet, in welchem sämtliche Holme gelagert sind. Das Knotenelement 4 kann alternativ aus mehreren einzelnen Elementen bestehen, wobei jedes Element einen Holm oder mehrere Holme lagern kann. Das Knotenelement 4, ob aus einem oder mehreren körperlichen Elementen bestehend, wird in dieser Beschreibung als ein funktionelles Element bezeichnet. Die einzelnen Schwenkachsen der Holme können im wesentlichen parallel zueinander und z.B. koaxial oder in räumlichen Abständen voneinander stehen, und werden grob zusammen als eine gemeinsame Aufspreizachse des Fächers bezeichnet. Die jeweiligen radialen Positionen entlang der ersten und zweiten Holme, wo das Vorspannelement 5 mit den ersten und zweiten Holmen verbunden oder gelagert ist (auch Zwischenpositionen genannt), können als radiale Entfernung vom inneren Ende des jeweiligen Holms, oder als radiale Entfernung von der Aufspreizachse ausgedruckt werden. Sofern nichts anderes angegeben wird, kann die Entfernung vom inneren Ende und die von der Aufspreizachse als praktisch gleichzusetzen verstanden werden.

Zwischen den Holmen 2 und 3 erstreckt sich ein längliches Vorspannelement 5, wie z.B eine Gasdruckfeder. Die Gasdruckfeder 5 ist so angeordnet, dass sie im aufgespreizten Zustand des Fächers (wie in Fig. 1 abgebildet) die Plane angespannt hält. In diesem Zustand weist die Gasdruckfeder ein längliches Ausmass von a₁. Die Gasdruckfeder ist z.B. mittels Drehgelenke 11 und 12 mit den Holmen 2 und 3 verbunden. Werden die Holme 2 und 3 als erste bzw. zweite Referenzachsen genommen, so hat die ausgedehnte Gasdruckfeder 10 ein Ausmass von b₁ entlang der zweiten Referenzachse und ein Ausmass von c₁ entlang einer in der Ebene liegenden und zur zweiten Referenzachse orthogonal verlaufenden y-Achse. Im aufgespreizten Zustand des Fächers steht das Vorspannelement 5 an einem Winkel α₁ zur zweiten Referenzachse. Die Werte a₁, b₁ und c₁ werden vorzugsweise so gewählt, dass der Winkel α₁ höchstens 45 Grad beträgt, oder vorzugsweise höchstens 35 Grad.

Im geschlossenen Zustand des Fächers 1, (wie in Fig. 2 abgebildet) weist die eingefahrene Gasdruckfeder ein längliches Ausmass von a₂, ein Ausmass entlang der zweiten Referenzachse von b₂ und ein Ausmass entlang der y-Achse von c₂. Im geschlossenen Zustand des Fächers 1 steht das Vorspannelement 5 an einem Winkel α₂ zur zweiten Referenzachse. Die Werte a₂, b₂ und c₂ werden vorzugsweise so gewählt, dass der Winkel α₂ mindestens 5 Grad beträgt, oder vorzugsweise mindestens 10 Grad.

Das Ausmass b₁ ist vorzugsweise grösser, oder vorzugsweise mindestens 1,5 Mal so gross, oder vorzugsweise mindestens 1,8 Mal so gross als die erste Entfernung c₁. Die Länge a₁ des ausgedehnten Vorspannelements 5 (Fig. 1) beträgt vorzugsweise höchstens zweimal, oder vorzugsweise höchstens 1,8 Mal so gross wie die Länge a₂ des eingefahrenen Vorspannelements 5 (Fig. 2).

Wenn der Holm 2 entlang der Umfangsrichtung 13 (nachstehend Schliessrichtung genannt) bewegt wird, so wird die Gasdruckfeder 5 angespannt, und speichert dadurch eine Energiemenge. Figur 2 zeigt den Fächer 1 von Fig. 1 in einem geschlossenen (zusammengefalteten) Zustand, in welchem eine maximale Energiemenge in der Gasdruckfeder gespeichert ist. In diesem Beispiel sind die Holme 2,3,7,7' ganz zusammengebracht worden und liegen parallel zu einander. In anderen Varianten könnte der geschlossene oder zusammengefaltete Zustand ein partielles Schliessen bzw. Zusammenfalten darstellen, wobei die Holme 2,3,7,7' noch partiell auseinander gespreizt sind. Es ist zu beachten, dass die Begriffe "schliessen" und "geschlossen" in dieser Beschreibung und in den Ansprüchen im Sinne von einem Zusammenbringen der Holme entlang der entsprechenden Umfangsrichtung 13 angewendet werden, und nicht etwa im Sinne von "gesperrt" oder "zusammen befestigt".

Der Fächer 1 kann eine Sperreinrichtung, wie z.B. der Sperrstift 23 zum Halten des Fächers 1 im geschlossenen Zustand aufweisen. Beim Schliessen des Fächers rastet der Sperrstift 23 in ein Loch bzw. in eine Ausnehmung im schrägen Endteil des Holms 2 ein.

Im geschlossenen Zustand (siehe Fig. 2) steht die im Vorspannelement 5 (Gasdruckfeder in diesem Beispiel) gespeicherte Energie zum Aufspreizen des Fächers 1 entlang der Umfangsrichtung 14 (nachstehend Öffnungsrichtung genannt) zur Verfügung.

Die vorhin beschriebene Sperreinrichtung kann auch als Auslöseeinrichtung dienen, z.B. indem der einrastende Sperrstift 23 aus dem Loch bzw. aus der Ausnehmung bewegt wird, worauf der Fächer 1 mittels der im Vorspannelement 5 gespeicherten Energie aufgespreizt wird. Vorzugsweise erfolgt das Aufspreizen lediglich durch die im Vorspannelement 5 gespeicherte Energie, und zwar ohne jegliche externe mechanische Antriebskraft. Das Vorspannelement 5 ist somit so gebildet, dass es genügend Energie speichern kann, um das Aufspreizen (bzw. Schliessen, je nach Ausführung) des Fächers 1 zwischen seinem geschlossenen Zustand und seinem aufgespreizten Zustand anzutreiben. Die Auslöseeinrichtung ist vorzugsweise so gebildet, dass sie aus einer Entfernung von mehr als 1m betätigt werden kann, wie z.B. mit einer Stange oder einer Fernbedienung. Somit kann der z.B. an einer Wand in Höhe von z.B. 2,5m aufgehängte Fächer 1 mittels der Stange bzw. der Fernbedienung aufgemacht werden. In einer anderen Konstellation des Fächers 1 (z.B. wo der Fächer 1 am Boden befestigt ist), kann die Auslöseeinrichtung so gestaltet werden, dass sie direkt von Hand betätigt werden kann.

Der Fächer 1 kann eine Dämpfungseinrichtung zur Dämpfung der Bewegung der Holme 2,3,7,7' beim Schliessen und/oder beim Aufspreizen des Fächers 1 aufweisen. Im abgebildeten Beispiel erfüllt die Gasdruckfeder 5 auch die Funktion der Dämpfungseinrichtung. Eine separate Dämpfungseinrichtung könnte jedoch als ein oder mehrere alleinstehende Elemente bzw. in den Drehachsen der Holmen angeordnet werden.

Das in den Figuren 1 bis 3 abgebildete Beispiel weist einen Öffnungswinkel im aufgespreizten Zustand (Fig. 1) von etwa 90 Grad. Der Öffnungswinkel kann jedoch grösser oder kleiner als 90 Grad sein.

Im abgebildeten Beispiel ist ein Vorspannelement 5 veranschaulicht, welches sich zwischen den zwei in Umfangsrichtung äussersten Holmen 2 und 3 erstreckt. Das Vorspannelement 5 kann alternativ zwischen zwei beliebigen der Holme angeordnet sein, wobei die Antriebs- und Anspannkraft des Vorspannelements 5 bei Bedarf auf andere Weise an die weiteren Holme übertragen werden kann. Es können auch mehrere Vorspannelemente 5 zwischen den Holmen 2,3,7,7' angeordnet werden, z.B. in einer überlappenden Anordnung wobei jedes Vorspannelement 5 einen Holm überspringt, zu welchem ein anderes Vorspannelement verbunden ist. Auf diese Weise kann der Öffnungswinkel des Fächers 1 beliebig gross gemacht werden, z.B. wenn das Knotenelement 4 und/oder die Lagerung der inneren Enden der Holme 2,3,7,7' auch auf geeignete Weise umgestaltet werden.

In dieser Beschreibung wird die Erfindung anhand von Beispielen erklärt, in welchem die im Vorspannelement gespeicherte Anspannenergie zum Aufspreizen des Fächers 1 dient. Es ist jedoch zu beachten, dass der Fächer 1 alternativ so gestaltet werden kann, dass die im Vorspannelement 5 gespeicherte Energie zum Schliessen statt Öffnen des Fächers 1 dient. Es kann z.B. ein Vorspannelement 5 eingesetzt werden, welches sich bei der linearen Ausdehnung des Vorspannelements 5 angespannt wird. Im letzteren Fall wird der Fächer im geschlossenen Zustand durch die Anspannkraft des Vorspannelements 5 gehalten werden. Im aufgespreizten Zustand des Fächers 1 können die Holme mit einem anderen Mittel aufgespreizt gehalten werden.

In den Figuren 1 bis 3 ist ferner ein Kippmechanismus 6, 9, 10, 17, 18, 19, 20, 21, 22 abgebildet, welcher jetzt auch mit Bezug auf den Figuren 4 und 5 erklärt wird. Um als Sonnen- bzw. Wetterschutz zu dienen, wird der Fächer 1 an einem Befestigungspunkt befestigt bzw. aufgehängt. Der Befestigungspunkt ist in den Figuren 1 bis 5 nicht abgebildet. Ein geeigneter Befestigungspunkt kann z.B. eine Region einer Wand, einer Säule, eines Ständers, eines Daches, eines Dachgebälks, eines Dachsparrens oder des Bodens sein. Der Kippmechanismus dient ggf. dazu, einen Neigungswinkel des Fächers zu ändern, um z.B. einen gewünschten Schatteneffekt zu erwirken. Der Fächer 1 kann jedoch ohne Kippmechanismus, und zwar ohne das Einstellelement 6, eingesetzt werden.

Zu diesem Zweck weist der Kippmechanismus ein Einstellelement 6 auf, welches am Befestigungspunkt im Wesentlichen starr angebracht werden kann. Der Fächer 1 ist am Einstellelement 6 durch ein Rotationsgelenk 17 gelagert, wobei der Fächer 1 sich relativ zum Einstellelement 6 um die Achse X drehen kann. Um die Vielfalt der Einstellungsmöglichkeiten zu erhöhen kann das Einstellelement mit weiteren Drehachsen bzw. -gelenken versehen werden. Das abgebildete Einstellelement 6 weist mehrere Einstellöffnungen 20 auf, in welche ein Einstellstift 19 bewegt werden kann um dabei die Rotation des Fächers 1 zu sperren. Die Betätigung des Einstellstifts 19 erfolgt über ein Betätigungselement 9 und eine Betätigungsverbindung 18. In diesem Beispiel ist die Betätigungsverbindung beispielsweise als eine Schnur oder Kette 18 gebildet, die mittels des Betätigungselements 9 (etwa eine drehbare Welle) gezogen werden kann, um ein Ausrasten des Einstellstifts aus der entsprechenden Einstellöffnung zu erwirken. Wie bei der oben beschriebenen Auslöseeinrichtung kann das Betätigungselement 9 so gestaltet werden, dass es direkt von Hand und/oder mit einer Stange oder sonstiger Fernbedienung von einem Benutzer betätigt werden kann. Die Betätigungsverbindung 18 kann mindestens teilweise durch den Holm 3, etwa in einem inneren Hohlraum des Holms 3 verlaufen.

Im abgebildeten Beispiel weist der Kippmechanismus ein zweites Vorspannelement 10 auf, wie z.B. eine Gasdruckfeder. Diese erstreckt sich derart zwischen dem Knotenelement 4 des Fächers 1 und dem Einstellelement 6, dass das zweite Vorspannelement 10 die Drehbewegung des Fächers 1 in einer Drehrichtung um die Achse X vorbelastet. Auf diese Weise kann sich ein relativ schwerer Fächer z.B. von einem Benutzer leicht in der genannten Drehrichtung bewegen lassen.

In diesem Beispiel ist ein erstes Ende des zweiten Vorspannelements 10 an einem ersten Ausleger 21 gelagert, welcher mit dem Knotenelement 4 starr oder einstückig verbunden ist. Das zweite Ende des zweiten Vorspannelements 10 ist an einem zweiten Ausleger 22 gelagert, welcher mit dem Einstellelement 6 starr oder einstückig verbunden ist.

Die Figuren 6 und 7 zeigen einen Sonnen- oder Wetterschutz 1, 1', welcher im Wesentlichen als eine gespiegelte Version des in den Figuren 1 bis 5 abgebildeten Fächers gebildet ist. Zwei Fächer 1, 1' teilen einen gemeinsamen Holm 3, der starr oder einstückig mit dem gemeinsamen Knotenelement 4' verbunden ist. In diesen Figuren ist das Einstellelement 6 an einem Befestigungspunkt 33, wie z.B. eine Wand, einen Ständer, ein Dach oder den Boden befestigt. Der Neigungswinkel des kombinierten Fächers 1, 1' kann, wie im Bezug auf das Beispiel von Figuren 1 bis 5 beschrieben, durch Betätigung des Betätigungselements 9 erfolgen. Die Bewegung des Fächers 1, 1' um die Achse X ist durch das vorbelastende zweite Vorspannelement 10 wesentlich erleichtert.

Der in den Figuren 8 bis 12 abgebildete Fächer 1 entspricht dem Fächer 1 der Figuren 1 bis 5. In der Ausführung der Figuren 8 bis 12 weist der Fächer 1 jedoch eine Schliessungseinrichtung 24,25,27,34) zum Schliessen oder Zusammenfalten des Fächers 1 auf. Die Holme 2,3 werden mit einem Zugmittel 25, wie z.B eine Schnur oder eine Kette zusammengezogen. Das Zusammenziehen wird von einem Antriebselement 24, wie z.B. eine Kurbelwelle 24,27 oder ein Motor angetrieben. Das Antriebselement 24 ist vorzugsweise im Knotenelement 4 untergebracht, und lässt sich, wie bei dem oben beschriebenen Betätigungselement 9 und bei der Auslöseeinrichtung 23, fernbedienen. Zu diesem Zweck ist ein Antriebsring 34 bereitgestellt, welcher z.B. mit einem Haken am Ende einer Stange gedreht werden kann um das Schliessen des Fächers zu bewirken. Die Schliessungseinrichtung kann so konfiguriert sein, dass beim Öffnen des Fächers die Schnur bzw. Kette 25 im Wesentlichen ohne oder mit geringem Widerstand von der Welle 27 der Kurbelwelle bzw. des Motors abgezogen wird. Vorzugsweise verläuft das Zugmittel 25 mindestens teilweise durch den Holm 3.

Die Figuren 13 und 14 zeigen wie der Fächer 1 aufgehängt werden kann. Das Einstellelement 6 ist mit einem ersten Befestigungselement 29 versehen, und der Befestigungspunkt 33 ist mit einem entsprechenden zweiten Befestigungselement 30 versehen. Das erste und das zweite Befestigungselement werden so gestaltet, dass sie miteinander eingreifen um eine kraftschlüssige Aufhängung zu bilden. Im abgebildeten Beispiel ist das erste Befestigungselement 29 als länglicher Stab oder Rohr gebildet, wobei das zweite Befestigungselement 30 als Rohr gebildet ist. Der Rohr 30 wird über den Stab oder Rohr 29 aufgezogen und mit einem lösbaren Sperrelement (nicht abgebildet) mindestens gegen eine Drehung um die Achse X befestigt, vorzugsweise auch gegen eine Bewegung entlang des Stabs bzw. Rohrs 29. Die abgebildete Aufhängung ist so gestaltet, das der Fächer 1 leicht von dem ersten Befestigungselement 29 heruntergenommen werden kann. Das lösbare Sperrelement ist so gestaltet, dass es sich wie bei dem oben beschriebenen Betätigungselement 9, bei der Auslöseeinrichtung 23 und beim Antriebselement 24, fernbedienen lässt. Dank dieses fernbedienbaren Sperrelements ist es für eine Person möglich, den Fächer von der Aufhängung zu lösen und herunterzunehmen. Das Einstellelement 6 wird mit Stützblechen 31, 32 verstärkt. Das Bezugszeichen 28 bezieht sich auf Verbindungsteile des Rotationsgelenks 17.

## Patentansprüche

1. Fächerartiger Sonnen- oder Wetterschutz, nachstehend Fächer (1) genannt, welcher eine Mehrzahl von im Wesentlichen radial, bezogen auf die Form des aufgespreizten Fächers verlaufenden Holmen (2, 3, 7, 71) aufweist, wobei die Holme (2, 3, 7, 71) zwischen einem geschlossenen und einem aufgespreizten Zustand des Fächers (1) bewegbar sind, wobei die Holme (2, 3, 7, 7') in einer ersten Bewegung (13, 14) von einem ersten zu dem zweiten der genannten zwei Zustände und im wesentlichen in einer Ebene bewegbar sind, und wobei die Holme (2, 3, 7, 7') in einer zweiten Bewegung (13,14) von dem zweiten zu dem ersten der genannten Zustände und im wesentlichen in der genannten Ebene bewegbar sind, wobei die Holme (2, 3, 7, 7') einen ersten Holm (2) und einen zweiten Holm (3) umfassen, wobei der Fächer (1) ein erstes Vorspannelement (5) aufweist, welches mit dem ersten Holm (2) an einer ersten radialen Zwischenposition entlang des ersten Holms (2) und mit dem zweiten Holm (3) an einer zweiten radialen Zwischenposition entlang des zweiten Holms verbunden ist, und das erste Vorspannelement (5) zwischen den ersten und zweiten Zwischenpositionen angeordnet ist, **dadurch gekennzeichnet, dass** das erste Vorspannelement (5) derart ausgebildet ist, dass es bei der ersten Bewegung (13, 14) der Holme (2, 3, 7, 7') durch ein lineares Ausdehnen (a1) oder durch ein lineares Zusammenziehen eine Antriebsenergie der ersten Bewegung speichert und, dass es mittels der gespeicherten Antriebsenergie die zweite Bewegung (13, 14) antreibt.

2. Fächer (1) gemäss Anspruch 1, welcher ein Dämpfungselement zur Dämpfung der ersten und/oder zweiten Bewegungen (13, 14) der Holme (2, 3, 7, 7') aufweist.

3. Fächer (1) gemäss einem der Ansprüche 1 oder 2, in welchem das erste Vorspannelement (5) und/oder das Dämpfungselement eine Gasdruckfeder (5) aufweist.

4. Fächer (1) gemäss einem der vorhergehenden Ansprüche, wobei:
jeder der genannten Mehrzahl der Holme (2, 3, 7, 7') in einem Knotenelement (4) des Fächers (1) gelagert ist;
der Fächer eine erste Referenzachse aufweist, welche entlang des ersten Holms (2) verläuft;
der Fächer eine zweite Referenzachse aufweist, welche entlang des zweiten Holms (3) verläuft;
im aufgespreizten Zustand des Fächers, die erste und zweite Achsen sich in einem Referenzpunkt kreuzen;
das erste Vorspannelement (5) an der ersten Zwischenposition an einer ersten Entfernung (c₁) vom Referenzpunkt (4) am ersten Holm (2) mittels eines ersten Drehgelenks (11) gelagert ist;
das erste Vorspannelement (5) an der zweiten Zwischenposition an einer zweiten Entfernung (b₁) vom Referenzpunkt (4) am zweiten Holm (3) mittels eines zweiten Drehgelenks (12) gelagert ist; und
die zweite Entfernung (b₁) grösser, oder vorzugsweise mindestens 1,5 Mal so gross, oder vorzugsweise mindestens 1,8 Mal so gross ist als die erste Entfernung (c₁).

5. Fächer (1) gemäss einem der vorhergehenden Ansprüche, wobei:
im aufgespreizten Zustand des Fächers (1), eine erste, sich durch die erste und zweite Lagerungen (11, 12) erstreckende Achse des ersten Vorspannelements (5) an einem ersten Winkel (α₁) zum zweiten Holm (3) steht, und wobei der erste Winkel (α₁) höchstens 45 Grad beträgt,
und/oder
im geschlossenen Zustand des Fächers (1), die erste Achse an einem zweiten Winkel (α₂) zum zweiten Holm (3) steht, wobei der zweite Winkel (α₂) mindestens 5 Grad beträgt.

6. Fächer (1) gemäss Anspruch 4 oder 5, in welchem:
im aufgespreizten Zustand des Fächers (1), eine dritte Entfernung (a₁) zwischen der ersten Lagerung (11) und der zweiten Lagerung (12) besteht;
im geschlossenen Zustand des Fächers (1), eine vierte Entfernung (a₂) zwischen der ersten Lagerung (11) und der zweiten Lagerung (12) besteht;
wobei die vierte Entfernung (a₂) mindestens 50% so gross ist wie die dritte Entfernung (a₁).

7. Fächer (1) gemäss einem der vorhergehenden Ansprüche, wobei das erste Vorspannelement (5) derart eingerichtet ist, um, im aufgespreizten Zustand des Fächers (1), eine Plane (8) des Fächers (1) angespannt halten zu können.

8. Fächer (1) gemäss einem der vorhergehenden Ansprüche, welcher eine erste Auslöseeinrichtung (23) zum Auslösen der zweiten Bewegung (13, 14) aufweist.

9. Fächer (1) gemäss einem der vorhergehenden Ansprüche, welcher eine Halterungseinrichtung (6, 17, 28, 32) aufweist, wobei das Knotenelement (4) drehbar um eine in der genannten Ebene verlaufende Kippachse (X) an der Halterungseinrichtung (6, 17, 28, 32) gelagert ist, wobei ein Neigungswinkel des Fächers, bezogen auf die Halterungseinrichtung (6, 17, 28, 32), einstellbar ist.

10. Fächer (1) gemäss Anspruch 9, welcher ein zweites Vorspannelement (10) zum vorbelasten der genannten Drehung des Knotenelements (4) um die Kippachse (X) mit Bezug auf die Halterungseinrichtung (6, 17, 28, 32) aufweist.

11. Fächer (1) gemäss einem der Ansprüche 9 oder 10, in welchem die Halterungseinrichtung (6, 17, 28, 32) ein Einrastelement (19) und eine Mehrzahl von Einrastöffnungen oder -ausnehmungen (20) aufweist, wobei, bei der genannten Einstellung des Neigungswinkels, das Einrastelement (19) in eine der Einrastöffnungen oder -ausnehmungen (20) einrasten kann und dabei den Fächer (1) im gegebenen Neigungswinkel halten.

12. Fächer (1) gemäss Anspruch 11, welcher eine Auslöseeinrichtung (9, 18) zum Ausrasten des Einrastelements (19) aufweist.

13. Fächer (1) gemäss einem der vorhergehenden Ansprüche, welcher eine Schliessungseinrichtung (24, 25, 27, 34) zum Zusammenfalten des Fächers (1) aufweist, wobei die Schliessungseinrichtung (24, 25, 27, 34) einen Antriebsmechanismus (24, 34) und ein Zugmittel (24, 25) zum Zusammenziehen mindestens zweier der Holme (2, 3, 7, 7') aufweist.

14. Fächer (1) gemäss Anspruch 12 bzw. Anspruch 13, wobei mindestens ein Teil der Auslöseeinrichtung (9, 18) bzw. des Zugmittels (25) durch einen Hohlraum innert eines (3) der Holmen (2, 3, 7, 7') verläuft.

15. Sonnen- oder Wetterschutz, welcher einen ersten Fächer (1) gemäss einem der vorhergehenden Ansprüche und einen zweiten Fächer (1') gemäss einem der vorhergehenden Ansprüche aufweist, wobei einer der ersten und zweiten Holme (2, 3) des ersten Fächers (1) starr oder einstückig mit einem der ersten und zweiten Holme (2, 3) des zweiten Fächers (1') verbunden ist, und/oder wobei das Knotenelement (4) des ersten Fächers (1) starr oder einstückig mit dem Knotenelement (4) des zweiten Fächers (1') verbunden ist.

## Claims

1. Fan-like sun or weather protection, hereinafter referred as to fan (1), which has a plurality of essentially radially in relation to the shape of the spread-out fan running spars (2, 3, 7, 7'), said spars (2, 3, 7 , 7') are movable between a closed and an expanded state of said fan (1), said spars (2, 3, 7, 7') are movable in a first movement (13, 14) from a first to the second of said two states and essentially in one plane, and wherein said spars (2, 3, 7, 7') are movable in a second movement (13, 14) from said second to said first of said states and substantially in said plane, wherein said spars (2, 3, 7, 7') comprise a first spar (2) and a second spar (3), said fan (1) having a first prestressing element (5), which is connected with said first spar (2) at a first radial intermediate position along said first spar (2) and is connected with said second spar (3) at a second radial intermediate position along said second spar, and said first prestressing element (5) is arranged between said first and second intermediate positions, **characterized in that** said first prestressing element (5) is designed such that it is during said first movement (13, 14) of said spars (2, 3, 7, 7') stores a drive energy of said first movement by linear expansion (a1) or by linear contraction and, that it drives said second movement (13, 14) by means of said stored drive energy.

2. Fan (1) according to claim 1, which has a damping element for damping said first and / or second movements (13, 14) of said spars (2, 3, 7, 7').

3. Fan (1) according to one of Claims 1 or 2, in which said first prestressing element (5) and / or said damping element has a gas pressure spring (5).

4. Fan (1) according to one of the preceding claims, wherein:
each of said plurality of spars (2, 3, 7, 7 ') is mounted in a node element (4) of said fan (1);
said fan having a first reference axis which runs along said first spar (2);
said fan has a second reference axis which runs along the second spar (3);
in said expanded state of said fan, said first and second axes intersect at a reference point;
said first prestressing element (5) is mounted at said first intermediate position at a first distance (c₁) from said reference point (4) on said first spar (2) by means of a first swivel joint (11);
said first prestressing element (5) is mounted at said second intermediate position at a second distance (b₁) from said reference point (4) on said second spar (3) by means of a second swivel joint (12); and
said second distance (b₁) is greater, or preferably at least 1.5 times as large as, or preferably at least 1.8 times as large as said first distance (c₁).

5. Fan (1) according to one of the preceding claims, wherein:
in said expanded state of said fan (1), a first axis of said first prestressing element (5) extending through the first and second bearings (11, 12) is at a first angle (α₁) to said second spar (3),
and wherein said first angle (α₁) is at most 45 degrees,
and / or
in said closed state of said fan (1), said first axis is at a second angle (α₂) to said second spar (3), said second angle (α₂) being at least 5 degrees.

6. Fan (1) according to claim 4 or 5, in which:
there is a third distance (a₁) between said first bearing (11) and said second bearing (12) in expanded state of said fan (1);
in said closed state of said fan (1), there is a fourth distance (a₂) between the said first bearing (11) and said second bearing (12);
said fourth distance (a₂) being at least 50% as large as said third distance (a₁).

7. Fan (1) according to one of the preceding claims, wherein said first prestressing element (5) is set up in such a way as to be able to hold a tarpaulin (8) of said fan (1) taut in said expanded state of said fan (1).

8. Fan (1) according to one of the preceding claims, which has a first disengaging device (23) for activating said second movement (13, 14).

9. Fan (1) according to one of the preceding claims, which has a holding device (6, 17, 28, 32), said node element (4) being rotatable mounted about a tilting axis (X) running in the said plane on the holding device (6, 17, 28, 32), with an angle of inclination of said fan being adjustable in relation to the holding device (6, 17, 28, 32).

10. Fan (1) according to claim 9, which has a second prestressing element (10) for prestressing said rotation of said node element (4) about said tilting axis (X) with respect to said holding device (6, 17, 28, 32).

11. Fan (1) according to one of claims 9 or 10, in which said holding device (6, 17, 28, 32) has a latching element (19) and a plurality of latching openings or recesses (20), wherein, in the aforementioned setting of said angle of inclination, said latching element (19) can snap into one of said latching openings or recesses (20) while holding said fan (1) at the given angle of inclination.

12. Fan (1) according to claim 11, which has a release device (9, 18) for disengaging said latching element (19).

13. Fan (1) according to one of the preceding claims, which has a closing device (24, 25, 27, 34) for folding up said fan (1), said closing device (24, 25, 27, 34) having a drive mechanism (24, 34) and a pulling means (24, 25) for drawing together at least two of said spars (2, 3, 7, 7').

14. Fan (1) according to claim 12 or claim 13, wherein at least a part of said release device (9, 18) or said pulling means (25) passes through a cavity within one (3) of said spars (2, 3, 7, 7').

15. Sun or weather protection, which has a first fan (1) according to one of the preceding claims and a second fan (1') according to one of the preceding claims, wherein one of said first and second spars (2, 3) of said first fan (1) is rigidly or integral connected with one of said first and second spars (2, 3) of said second fan (1'), and / or wherein said node element (4) of said first fan (1) is rigid or integral connected with said node element (4) of said second fan (1').

## Revendications

1. Protection en éventail contre le soleil ou les intempéries, dénommée ci-après éventail (1), laquelle présente une pluralité de barres (2, 3, 7, 7') s'étendant sensiblement radialement par rapport à la forme de l'éventail déployé, ces barres (2, 3, 7, 7') étant mobiles entre un état fermé et un état déployé de l'éventail (1), ces barres (2, 3, 7, 7') étant mobiles dans un premier mouvement (13, 14) d'un premier à un deuxième état parmi les deux états précités et étant mobiles sensiblement dans un plan et ces barres (2, 3, 7, 7') étant mobiles dans un deuxième mouvement (13, 14) du deuxième au premier état parmi les deux états précités et étant mobiles sensiblement dans le plan précité, ces barres (2, 3, 7, 7') comprenant une première barre (2) et une deuxième barre (3), l'éventail (1) présentant un premier élément précontraint (5), lequel étant relié à la première barre (2) dans une première position intermédiaire radiale le long de la première barre (2), et à la deuxième barre (3) dans une deuxième position intermédiaire radiale le long de la deuxième barre, et le premier élément précontraint (5) étant disposé entre les première et deuxième positions intermédiaires, **caractérisé en ce que** le premier élément précontraint (5) est réalisé de telle sorte que lors du premier mouvement (13, 14) des barres (2, 3, 7, 7') une énergie d'entraînement du premier mouvement est emmagasinée par une extension linéaire (a1) ou par une traction conjointe linéaire, et **en ce qu'**il entraîne le deuxième mouvement (13, 14) au moyen de l'énergie d'entraînement emmagasinée.

2. Eventail (1) selon la revendication 1, lequel présente un élément d'amortissement pour l'amortissement du premier et/ou du deuxième mouvement(s) (13, 14) des barres (2, 3, 7, 7').

3. Eventail (1) selon l'une des revendications 1 et 2, dans lequel le premier élément précontraint (5) et/ou l'élément d'amortissement comporte un ressort à gaz (5).

4. Eventail (1) selon l'une des revendications précédentes, dans lequel:
chacune parmi la pluralité précitée de barres (2, 3, 7, 7') est fixée às un élément nodal (4) de l'éventail (1);
l'éventail présente un premier axe de référence, lequel s'étend le long de la première barre (2);
l'éventail présente un deuxième axe de référence, lequel s'étend le long de la deuxième barre (3);
à l'état déployé de l'éventail, les premier et deuxième axes se croisent en un point de référence;
le premier élément précontraint (5) est fixé à la première position intermédiaire à une première distance (c₁) du point de référence (4) sur la première barre (2) au moyen d'une première articulation (11);
le premier élément précontraint (5) est fixé à la deuxième position intermédiaire à une deuxième distance (b₁) du point de référence (4) sur la deuxième barre (3) au moyen d'une deuxième articulation (12) et
la deuxième distance (b₁) est supérieure, ou de préférence au moins 1,5 fois supérieure, ou plus préférentiellement au moins 1,8 fois supérieure à la première distance (c₁).

5. Eventail (1) selon l'une des revendications précédentes, dans lequel:
à l'état déployé de l'éventail (1), un premier axe s'étendant à travers la première et la deuxième fixations (11, 12) du premier élément précontraint (5) forme un premier angle (α₁) avec la deuxième barre (3),
et dans lequel le premier angle (α₁) est d'au plus 45 degrés,
et/ou
à l'état fermé de l'éventail (1), le premier axe forme un deuxième angle (α₂) avec la deuxième barre (3), ce deuxième angle (α₂) étant d'au moins 5 degrés.

6. Eventail (1) selon la revendication 4 ou 5, dans lequel:
à l'état déployé de l'éventail (1), il existe une troisième distance (a₁) entre la première fixation (11) et la deuxième fixation (12);
à l'état fermé de l'éventail (1), il existe une quatrième distance (a₂) entre la première fixation (11) et la deuxième fixation (12);
dans lequel la quatrième distance (a₂) est d'au moins 50% de la troisième distance (a₁).

7. Eventail (1) selon l'une des revendications précédentes, dans lequel le premier élément précontraint (5) est conçu de manière à pouvoir maintenir tendu, à l'état déployé de l'éventail (1), un plan (8) de l'éventail (1).

8. Eventail (1) selon l'une des revendications précédentes, lequel comprend un premier dispositif de déclenchement (23) pour déclencher le deuxième mouvement (13, 14),

9. Eventail (1) selon l'une des revendications précédentes, lequel comporte un dispositif de maintien (6, 17, 28, 32), l'élément nodal (4) étant monté pivotant sur le dispositif de maintien (6, 17, 28, 32) autour d'un axe de pivotement (X) s'étendant dans le plan précité, un angle d'inclinaison de l'éventail, par rapport au dispositif de maintien (6, 17, 28, 32) étant réglable.

10. Eventail (1) selon la revendication 9, lequel comporte un deuxième élément précontraint (10) pour précontraindre la rotation précitée de l'élément nodal (4) autour de l'axe de pivotement (X) par rapport au dispositif de maintien (6, 17, 28, 32).

11. Eventail (1) selon l'une des revendications 9 et 10, dans lequel le dispositif de maintien (6, 17, 28, 32) comporte un élément d'encliquetage (19) et une pluralité d'ouvertures ou d'évidements (20) d'encliquetage, lors du réglage précité de l'angle d'inclinaison, l'élément d'encliquetage (19) pouvant s'encliqueter dans l'une des ouvertures ou l'un des évidements (20) et maintenir ainsi l'éventail (1) dans l'angle d'inclinaison donné.

12. Eventail (1) selon la revendication 11, lequel comporte un dispositif de libération (9, 18) pour libérer l'élément d'encliquetage (19).

13. Eventail (1) selon l'une des revendications précédentes, lequel comporte un dispositif de fermeture (24, 25, 27, 34) pour replier l'éventail (1), ce dispositif de fermeture (24, 25, 27, 34) présentant un mécanisme d'entraînement (24, 34) et un moyen de traction (24, 25) pour tirer ensemble au moins deux des barres (2, 3, 7, 7').

14. Eventail (1) selon la revendication 12 ou la revendication 13, dans lequel au moins une partie du dispositif de libération (9, 18) ou du moyen de traction (25) s'étend à travers un creux prévu à l'intérieur de l'une des barres (2, 3, 7, 7').

15. Protection contre le soleil ou les intempéries présentant un premier éventail (1) selon l'une des revendications précédentes et un deuxième éventail (1') selon l'une des revendications précédentes, dans laquelle l'une des première et deuxièmes barres (2, 3) du premier éventail (1) est reliée fixement ou est d'un seul tenant avec l'une des première et deuxième barres (2, 3) du deuxième éventail (1'), et/ou dans laquelle l'élément nodal (4) du premier éventail (1) est relié fixement ou est d'un seul tenant avec l'élément nodal (4) du deuxième éventail (1').
